# EUROPÄISCHE PATENTSCHRIFT

(11) **EP 0 643 177 B1**
(45) Veröffentlichungstag und Bekanntmachung des Hinweises auf die Patenterteilung: **14.08.1996**
(21) Anmeldenummer: 93111307.0
(22) Anmeldetag: 14.07.1993
(51) Int. Cl.: E03D 13/00, E03D 11/13

(54) **Urinal**
Urinal
Urinoir

(43) Veröffentlichungstag der Anmeldung: 15.03.1995
(73) Patentinhaber: FRIATEC AG Keramik- und Kunststoffwerke, D-68229 Mannheim (DE)
(72) Erfinder: Bauer, Hilmar, Dipl.-Ing. (FH), D-8633 Rödental (DE); Forkel, Frank, D-8630 Coburg (DE)
(74) Vertreter: Strehl Schübel-Hopf Groening & Partner

(56) Entgegenhaltungen:
- CH-A- 425 668
- DE-A- 1 658 261
- DE-B- 1 658 274
- DE-U- 8 505 831
- DE-U- 8 714 298
- GB-A- 2 203 178

## Beschreibung

Die Erfindung betrifft ein Urinal gemäß dem Oberbegriff des Patentanspruchs 1.

Bislang ist es bekannt wie in z.B. DE-B-1,658,274, für die Spülung von Urinalen im Urinalkörper selbst, der in der Regel aus Keramik besteht, Spüllöcher zur Ausgabe von Spülwasser vorzusehen. Diese Spüllöcher müssen in den keramischen Urinalkörper eingestochen werden und erfordern einen erhöhten Fertigungsaufwand. Dabei wird vielfach nur eine unzureichende Spülung erreicht, weil aus räumlichen Gründen bestimmte Bereiche des Urinalbeckens für das Einstechen der Spüllöcher nicht erreichbar sind. Außerdem bereitet das Beseitigen von die Spüllöcher verstopfenden Ablagerungen, z.B. von Kalkablagerungen aus dem Spülwasser, vielfach erhebliche Schwierigkeiten.

Der Erfindung liegt die Aufgabe zugrunde, ein Urinal mit Wasserspülung so zu verbessern, daß eine einfachere und daher wirtschaftlichere Herstellung sowie eine wirksamere, dauerhafte und gleichmäßige Bespülung zugehöriger Urinalbecken mit Spülwasser sowie eine wesentlich leichtere Wartung bzw. Reinigung des Urinals möglich ist.

Die Erfindung löst diese Aufgabe durch ein Urinal mit den kennzeichnenden Merkmalen des Patentanspruchs 1.

Da das keramische Urinalbecken glattwandig, d.h. frei von Spülwasseröffnungen ist und nur die Wasseranschlußöffnung für den Einbau des Spülwasserverteilers im Urinalbecken vorgesehen ist, ist eine wirtschaftlichere Herstellung des Urinalbeckens und eine wirksamere Reinigung desselben möglich. Die getrennte Anordnung des Spülwasserverteilers gestattet einen Austausch desselben, ohne daß hiervon das Urinalbecken selbst betroffen ist. Darüber hinaus kann der Spülwasserverteiler an Urinalbecken unterschiedlicher Bauart angepaßt werden, bei denen z.B. die Wasseranschlußöffnung entweder an der Rückseite oder an der Oberseite des Urinalbeckens vorgesehen ist. Ferner können die Spülrohre des Spülwasserverteilers allein, d.h. ohne das Anschlußstück entfernen zu müssen, gegen andere Spülrohre austauschbar sein, deren Wasseraustrittsöffnungen an den speziellen Typ des Urinalbeckens optimal angepaßt sind, so daß stets eine gleichmäßige und vollständige Bespülung der gesamten Fläche des Urinalbeckens sichergestellt ist.

Die Verbindung der Spülrohre mit dem Anschlußstück mittels einer Steck- und Rastverbindung ermöglicht einen schnellen Ein- und Ausbau sowie eine schnelle Ausrichtung der Spülrohre, ohne daß hierfür besondere Werkzeuge erforderlich sind.

Zur axialen Sicherung der Spülrohre am Anschlußstück erweist sich die Rastverbindung als besonders vorteilhaft, wobei eine Arretierklammer vorzugsweise einstückig mit dem Anschlußstück hergestellt ist, die in eine Quernut des betreffenden Spülrohres eingreift und dieses dadurch axial festlegt.

Die Erfindung ist nachstehend anhand der schematischen Zeichnung eines Ausführungsbeispiels näher erläutert. Es zeigen:
Fig. 1 ein Urinal mit einer rückseitigen Wasseranschlußöffnung und einem separaten Spülwasserverteiler in einem teilweise weggebrochenen Mittellängsschnitt ;
Fig. 2 ein Urinal mit einer Wasseranschlußöffnung an der Oberseite und einem separaten Spülwasserverteiler in einem teilweise wegggebrochenen Mittellängsschnitt ;
Fig. 3 der Spülwasserverteiler gemäß Fig. 1 in Draufsicht;
Fig. 4 eine Arretierklammer zur axialen Sicherung eines separaten Spülwasserverteilers in einem Anschlußstück in Ansicht; und
Fig. 5 den Spülwasserverteiler gemäß Fig. 2 in Draufsicht.

In Fig. 1 ist ein Urinal 10 mit Wasserspülung zu sehen, dessen einer Bestandteil ein Urinalbecken 12 aus keramischem Material ist, das vollkommen glattwandig, also ohne eingestochene Lochkreise oder -schlitze für Spülwasser, ausgeführt ist. Das Urinalbecken 12 hat eine etwa senkrechte Rückwand 14, in deren oberem Ende eine etwa horizontale, durchgehende Wasseranschlußöffnung 16 vorgesehen ist. Im unteren, nicht dargestellten Teil des Urinalbeckens 12 befindet sich eine übliche Auslaßöffnung.

Das Urinalbecken 12 weist einen umlaufenden, im Querschnitt U-förmigen Spülwasser-Leitkanal 18 auf, der zu einem Beckenboden 20 hin offen ist. Der Spülwasser-Leitkanal 18 wird von einem freien Außenschenkel 22 gebildet, der von einem Außenrand 24 des Beckenbodens 20 nach vorne vorspringt und anschließend im Abstand vom Beckenboden 20 schräg nach innen gerichtet ist. Dieser Außenschenkel 22 bildet einen Spülwasser-Leitrand 26, durch den Spülwasser zum Beckenboden 20 hin abgelenkt und ein Verspritzen des Spülwassers in die Umgebung des Urinalbeckens 12 verhindert wird.

Ein zweiter Bestandteil des Urinals 10 ist ein separater Spülwasserverteiler 28, der vorzugsweise aus Kunststoff hergestellt ist, aber auch aus Metall bestehen kann. Dieser Spülwasserverteiler 28 ist in die Wasseranschlußöffnung 16 eingesetzt und kann in dieser lösbar befestigt sein. Zur Befestigung ist der Spülwasserverteiler 28 mit einem T-förmigen Anschlußstück 30 versehen. Das Anschlußstück 30 hat einen mittleren Anschlußstutzen 32, der mit einem Innengewinde 34 versehen ist (Fig. 5). Ferner ist eine Gewindehülse 36 mit einem Außengewinde 38 vorgesehen, so daß die Gewindehülse 36 von der Rückseite der Rückwand 14 des Urinalbeckens 12 her durch die Wasseranschlußöffnung 16 des Urinalbeckens 12 in den Anschlußstutzen 32 eingeschraubt und der Spülwasserverteiler 28 im Urinalbecken 12 befestigt werden kann. Der Spülwasser-Leitrand 26 des U-förmigen Spülwasser-Leitkanals 18 deckt den Spülwasserverteiler 28 nach außen ab und macht ihn unsichtbar. Der Spülwasser-Leitkanal 18 ist im Bereich der Wasseranschlußöffnung 16 zur Aufnahme des Spülwasserverteilers 28 etwa horizontal ausgerichtet Selbstverständlich kann aber der Spülwasser-Leitkanal 18 auch beidseitig der Wasseranschlußöffnung 16 in einer Krümmung nach unten gerichtet sein oder eine andere abweichende Form haben.

Die Ausführungsform eines Urinals 40 gemäß Fig. 2 unterscheidet sich von derjenigen in Fig. 1 lediglich dadurch, daß eine Wasseranschlußöffnung 42 in einer Kopfwand 44 eines Urinalbeckens 46 etwa senkrecht angeordnet ist. Infolgedessen muß der Spülwasserverteiler 28 von unten in die Wasseranschlußöffnung 42 eingesetzt und mit der von oben eingeführten Gewindehülse 36 verschraubt werden. Fig. 2 zeigt, daß auch in diesem Ausführungsbeispiel ein Spülwasser-Leitrand 48 den Spülwasserverteiler 28 für den Betrachter von außen unsichtbar macht.

In den Fig. 3 bis 5 ist der Spülwasserverteiler 28 deutlicher veranschaulicht. Das T-förmige Anschlußstück 30 weistin bezug auf seinen mittleren Anschlußstutzen 32 zwei seitliche Wasseraustrittsstutzen 50, 52 auf die, im rechten Winkel zum Anschlußstutzen 32 nach entgegengesetzten Richtungen hin koaxial offen sind und in die je ein Spülrohr 54, 56 eingesetzt und befestigt werden kann. In Fig. 1 und 3 sind das Anschlußstück 30 und die beiden Spülrohre 54, 56 in einer gemeinsamen, etwa horizontalen Ebene in Höhe der Wasseranschlußöffnung 16 angeordnet. Dagegen ist das Anschlußstück 30 in Fig. 2 und 5 senkrecht von unten in die Wasseranschlußöffnung 42 eingesetzt, wobei die beiden Spülrohre 54, 56 im Anschlußstück 30 in einer diesem gegenüber um 90° gedrehten, ebenfalls etwa horizontalen Stellung befestigt sind. Selbstverständlich können die beiden Spülrohre 54, 56 in voneinander unterschiedlichen Stellungen sowie in anderen als den hier gezeigten Stellungen am Anschlußstück 28 angeordnet werden, wenn dies die Form des Urinalbeckens erfordert und die Kupplungsvorrichtung zwischen Anschlußstück und den Spülrohren dies gestattet.

Die geschnittene Darstellung des in Fig. 3 rechten Wasseraustrittsstutzens 52 stellt genauer die Kupplung mit dem zugehörigen Spülrohr 56 dar. Eine Einstecköffnung 58 des Wasseraustrittsstutzens 52 hat einen unrunden, im vorliegenden Beispiel quadratischen Querschnitt. Ein Einsteckende 60 des Spülrohres 56 hat einen entsprechenden, quadratischen Querschnitt, so daß es in die Einstecköffnung 58 des Wasseraustrittsstutzens 52 paßt und jeweils in um 90° versetzten Drehstellungen in die Einstecköffnung 58 eingesetzt werden kann.

Eine axiale Arretierung des Einsteckendes 60 des Spülrohres 56 in der Einstecköffnung 58 des Wasseraustrittsstutzens 52 des Anschlußstücks 30 kann mittels einer Rastkupplung 62 erreicht werden. Die Rastkupplung 62 besteht aus einer elastischen Arretierklammer 64, die als einheitlicher Bestandteil des Anschlußstücks 30 im Abstand koaxial vor der Einstecköffnung 58 des Wasseraustrittsstutzens 52 für das Spülrohr 56 angeordnet ist.

Wie Fig. 4 zeigt, besteht die Arretierklammer 64 aus einem biegelastischen Kreisringsegment mit einer seitlichen Spaltöffnung 66, die beim Einstecken des Spülrohres 56 in die Einstecköffnung 58 des Wasseraustrittsstutzens 52 erweitert werden kann. An ein die Spaltöffnung 66 einseitig begrenzendes Ende 68 schließt sich am inneren Umfang der Arretierklammer 64 eine nach innen vorspringende Rastrippe 70 an, deren Innenkante 72 geradlinig ähnlich einer Kreissehne ausgebildet ist. Die Breite der Rastrippe 70 ist geringer und die Länge der Rastrippe 70 ist größer bemessen als eine äußere Quernut 74 des Spülrohres 56. Diese äußere Quernut 74 des Spülrohres 56 ist in einem Abstand von dessen Einsteckende 60 angeordnet, der sicherstellt, daß das Spülrohr 56 in der Einstecköffnung 58 des Wasseraustrittsstutzens 52 vollkommen dicht und axial unverrückbar befestigt ist. Die Arretierung des anderen Spülrohres 54 in dem gegenüberliegenden Wasseraustrittsstutzen 50 ist entsprechend ausgeführt und bedarf daher keiner Beschreibung.

Im vorliegenden Ausführungsbeispiel ist die in den Spülrohren 54, 56 vorgesehene Quernut 74 mehrfach, zumindest jedoch zweimal, in um 90° in Umfangsrichtung versetzten Positionen in einer gemeinsamen Querebene jedes der beiden Spülrohre 54, 56 angeordnet. Infolgedessen können die beiden Spülrohre 54, 56 gemäß Fig. 3 in einer Drehstellung angeordnet werden, in der sie mit den beiden sich gegenüberliegenden Wasseraustrittsstutzen 50, 52 und dem Anschlußstutzen 32 des Anschlußstücks 30 in einer gemeinsamen, etwa horizontalen Ebene liegen. Dagegen zeigt Fig. 5 eine Anordnung, bei der die beiden Spülrohre 54, 56 zwar wieder in der gleichen, gemeinsamen Ebene bzw. wiederum in einer gemeinsamen Drehstellung angeordnet sind, aber das Anschlußstück 30 um 90° gegenüber den Spülrohren 54, 56 nach oben abgewinkelt ist. Infolgedessen kann auch das Urinalbecken 46 in Fig. 2 trotz der an der Oberseite 44 des Urinalbeckens 46 vorgesehenen Wasseranschlußöffnung 42 vollständig und gleichmäßig mit Wasser ausgespült werden. Ersichtlich kann das Spülrohr 54 mit dem Wasseraustrittsstutzen 50 in gleicher Weise wie das Spülrohr 56 mit dem Wasseranschlußstutzen 52 gekuppelt werden, so daß auf eine entsprechende Beschreibung verzichtet wird.

Fig. 3 und 5 zeigen ferner, daß je ein Längenabschnitt 76, 78 am freien Ende der Spülrohre 54, 56 in einem stumpfen Winkel abgewinkelt ist. Die Größe der Abwinklung ist von der Krümmung des Urinalbeckens in Höhe des Spülwasserverteilers 28 abhängig, um eine optimale Bespülung des Urinalbeckens sicherzustellen. Zu diesem Zweck sind ferner Auslaßöffnungen 80, 82 der Spülrohre 54, 56 in einem spitzen Winkel zur Längsachse der Spülrohre 54, 56 abgeschrägt, um zu einer gleichmäßigen und vollständigen Bespülung des Urinalbeckens 12 bzw. 46 beizutragen. Schließlich sind Austrittsschlitze 84, 86 für das Spülwasser im Anschlußstück 30 und in den Spülrohren 54, 56 angeordnet, wobei die Form und/oder Größe der Austrittsschlitze 84, 86 im Sinne einer Optimierung der Spülwirkung variieren kann.

Die vorstehende Beschreibung läßt verstehen, daß die Urinalbecken leichter und einfacher herzustellen und zu reinigen sind. Sind die Austrittsöffnungen im Anschlußstück und in den Spülrohren durch Kalkablagerungen des Spülwassers ganz oder teilweise verstopft, braucht nur der Spülwasserverteiler, nicht aber das ganze Urinal ausgewechselt oder durch Reinigung der Austrittsöffnungen wieder betriebsfähig gemacht zu werden. Darüber hinaus kann der Spülwasserverteiler in Urinalbecken unterschiedlicher Form eingesetzt werden, weil Spülrohre unterschiedlicher Form und in unterschiedlicher, zweckentsprechender Drehstellung, die an die jeweilige Form des Urinalbeckens angepaßt sind, in das Anschlußstück eingesetzt werden können. Diese Anpassung an unterschiedliche Formen von Urinalbecken ist auch deshalb leicht möglich, weil sämtliche Teile des Spülwasserverteiler aus Kunststoff hergestellt werden können und leicht ohne Zuhilfenahme von Werkzeugen gegen andere Teile ausgetauscht werden können.

## Patentansprüche

1. Urinal (10) mit Wasserspülung, bestehend aus
a) einem glattwandigen Urinalbecken (12; 46) aus keramischem Material mit einer Wasseranschlußöffnung (16; 42) und einer Auslaßöffnung,
b) einem umlaufenden, im Querschnitt U-förmigen Spülwasser-Leitkanal (18), der im Bereich der Wasseranschlußöffnung (16; 42) zur Aufnahme des Spülwasserverteilers (28) etwa horizontal ausgerichtet und zu einem Beckenboden (20) hin offen ist, wobei ein freier Außenschenkel (22) des U-förmigen Spülwasser-Leitkanals (18) einen Spülwasser-Leitrand (26; 48) des Urinalbeckens (12; 46) bildet; und
c) einem Spülwasserverteiler (28), der durch den freien Außenschenkel (22) des U-förmigen Spülwasser-Leitkanals (18) nach außen abgedeckt und unsichtbar ist.
dadurch gekennzeichnet, daß
d) der Spülwasserverteiler (28) in die Wasseranschlußöffnung (16; 42) eingesetzt und in dieser lösbar befestigt ist und
e) mindestens ein Spülrohr (54, 56) aufweist, das wahlweise in jeweils einer von mehreren Drehstellungen angeordnet werden kann.

2. Urinal nach Anspruch 1, dadurch gekennzeichnet, daß die Wasseranschlußöffnung (16) etwa horizontal im oberen Ende einer Rückwand (14) des Urinalbeckens (12) angeordnet ist.

3. Urinal nach Anspruch 1 oder 2, dadurch gekennzeichnet, daß die Wasseranschlußöffnung (42) etwa senkrecht in einer Kopfwand (44) des Urinalbeckens (46) angeordnet ist.

4. Urinal nach Anspruch 3 dadurch gekennzeichnet, daß der Spülwasserverteiler (28) ein Anschlußstück (30) aufweist, in welchem das mindestens eine Spülrohr (54, 56) lösbar befestigt ist.

5. Urinal nach Anspruch 4 dadurch gekennzeichnet, daß das Anschlußstück (30) mindestens eine Einstecköffnung (58) für ein Einsteckende (60) des Spülrohres (54, 56) aufweist, das einen unrunden Querschnitt hat, dem der Querschnitt der Einstecköffnung (58) im Anschlußstück (30) entspricht.

6. Urinal nach Anspruch 5, dadurch gekennzeichnet, daß das Einsteckende (60) des Spülrohres (54, 56) mittels einer Rastkupplung (62) in der Einstecköffnung (58) des Anschlußstücks (30) axial festlegbar ist.

7. Urinal nach Anspruch 6, dadurch gekennzeichnet, daß die Rastkupplung (62) aus einer elastischen Arretierklammer (64) besteht, die als einheitlicher Bestandteil des Anschlußstücks (30) im Abstand koaxial vor der Einstecköffnung (58) des Anschlußstücks (30) für das Spülrohr (54, 56) angeordnet ist.

8. Urinal nach einem der Ansprüche 4 bis 7, dadurch gekennzeichnet, daß das Anschlußstück (30) T-förmig gestaltet ist und einen mittleren Wasseranschlußstutzen (32) und zwei seitliche, nach entgegengesetzten Richtungen koaxial offene Wasseraustrittsstutzen (50, 52) zum Anschluß je eines Spülrohres (54, 56) aufweist.

9. Urinal nach Anspruch 8, dadurch gekennzeichnet, daß je ein Längenabschnitt (76, 78) am freien Ende der Spülrohre (54, 56) in einem stumpfen Winkel abgewinkelt ist.

10. Urinal nach einem der Ansprüche 4 bis 9, dadurch gekennzeichnet, daß Auslaßöffnungen (80, 82) am freien Ende der Spülrohre (54, 56) zum Urinalbecken (12; 46) hin abgeschrägt sind.

11. Urinal nach einem der Ansprüche 1 bis 10, dadurch gekennzeichnet, daß der mittlere Anschlußstutzen (32) mit einem Innengewinde (34) versehen ist, in das eine Gewindehülse (36) mit einem Außengewinde (38) von außen durch die Wasseranschlußöffnung (16; 42) des Urinalbeckens (12; 46) hindurch einschraubbar ist.

12. Urinal nach einem der Ansprüche 1 bis 11, dadurch gekennzeichnet, daß Austrittsschlitze (84, 86) für das Spülwasser sowohl im Urinalbecken (12; 46) als auch im Anschlußstück (30) angeordnet sind.

## Claims

1. Water flushed urinal (10) comprising
a) a smooth walled urinal bowl (12; 46) of ceramic material with a water connection opening (16; 42) and a discharge opening,
b) a peripheral flushing water guide passage (18) of U-shaped cross-section which is aligned approximately horizontally in the region of the water connection opening (16; 42) for receiving the flushing water distributor (28) and is open towards a bowl base (20), whereby a free outer limb (22) of the U-shaped flushing water guide passage (18) constitutes a flushing water guide edge (26; 48) of the urinal bowl (12; 46); and
c) a flushing water distributor (28) which is shielded towards the exterior and rendered invisible by the free outer limb (22) of the U-shaped flushing water guide passage (18)
characterised in that
d) the flushing water distributor (28) is inserted into the water connection opening (16; 42) and is releasably fastened in it and
e) has at least one flushing pipe (54, 56) which can be arranged selectively in one of a plurality of rotational positions.

2. Urinal as claimed in Claim 1, characterised in that the water connection opening (16) is arranged approximately horizontally in the upper end of a rear wall (14) of the urinal bowl (12).

3. Urinal as claimed in Claim 1 or 2, characterised in that the water connection opening (42) is arranged approximately perpendicularly in a top wall (44) of the urinal bowl (46).

4. Urinal as claimed in Claim 3, characterised in that the flushing water distributor (28) has a connecting piece (30) in which the at least one flushing pipe (54, 56) is releasably secured.

5. Urinal as claimed in Claim 4, characterised in that the connecting piece (30) has at least one insertion opening (58) for an insertion end (60) of the flushing pipe (54, 56) which has a non-round cross-section with which the cross-section of the insertion opening (58) in the connecting piece (30) corresponds.

6. Urinal as claimed in Claim 5, characterised in that the insertion end (60) of the flushing pipe (54, 56) may be axially fixed in position by means of a locking coupling (62) in the insertion opening (58) in the connecting piece (30).

7. Urinal as claimed in Claim 6, characterised in that the locking coupling (62) comprises an elastic locking clip (64) which is arranged for the flushing pipe (54) as a unitary component of the connecting piece (30) coaxially with and spaced in front of the insertion opening (58) in the connecting piece (30).

8. Urinal as claimed in one of Claims 4 to 7, characterised in that the connecting piece (30) is of T-shaped construction and has a central water connection socket (32) and two lateral water discharge sockets (50, 52), which are coaxially open in opposite directions, for the connection of a respective flushing pipe (54, 56).

9. Urinal as claimed in Claim 8, characterised in that a section of the length (76, 78) at the free end of each of the flushing pipe (54, 56) is angled at an obtuse angle.

10. Urinal as claimed in one of Claims 4 to 9, characterised in that the discharge openings (80, 82) at the free end of the flushing pipes (54, 56) are bevelled towards the urinal bowl (12; 46).

11. Urinal as claimed in one of Claims 1 to 10, characterised in that the central connecting socket (32) is provided with an internal thread (34) into which a threaded sleeve (36) with an external thread (38) is screwable from the exterior through the water connection opening (16; 42) in the urinal bowl (12; 46).

12. Urinal as claimed in one of Claims 1 to 11, characterised in that discharge slots (84, 86) for the flushing water are arranged both in the urinal bowl (12; 46) and also in the connecting piece (30).

## Revendications

1. Urinoir (10) avec rinçage à l'eau, constitué de
a) une cuvette d'urinoir (12, 46) à paroi lisse, en matériau céramique, avec une ouverture de raccordement de l'eau 16; 42) et une ouverture d'évacuation,
b) un canal périphérique (18) de guidage de l'eau de rinçage, de section en forme de U, qui, au voisinage de l'ouverture de raccordement de l'eau (16; 42) prévue pour recevoir le distributeur d'eau de rinçage (28), est orienté à peu près horizontalement et est ouvert en direction d'un fond de cuvette (20), une branche extérieure libre (22) du canal (18) de guidage de l'eau de rinçage en forme de U formant un bord (26; 48) de guidage de l'eau de rinçage de la cuvette d'urinoir (12; 46); et
c) un distributeur d'eau de rinçage (28) qui est recouvert, en direction de l'extérieur, par la branche extérieure libre (22) du canal (8) de guidage de l'eau de rinçage en forme de U et est invisible,
caractérisé par le fait
d) que le distributeur d'eau de rinçage (28) est inséré dans l'ouverture de raccordement de l'eau (16; 42) et qu'il y est fixé de façon amovible et
e) présente au moins un tube de rinçage (54, 56) qui peut être, au choix, disposé dans l'une ou l'autre de plusieurs positions angulaires.

2. Urinoir selon la revendication 1, caractérisé par le fait que l'ouverture de raccordement de l'eau (16) est disposée à peu près horizontalement à l'extrémité supérieure d'une paroi arrière (14) de la cuvette d'urinoir (12).

3. Urinoir selon la revendication 1 ou 2, caractérisé par le fait que l'ouverture de raccordement de l'eau (42) est disposée à peu près verticalement dans une paroi de tête (44) de la cuvette d'urinoir (46).

4. Urinoir selon la revendication 3, caractérisé par le fait que le distributeur d'eau de rinçage (28) présente une pièce de raccordement (30) dans laquelle se fixe, de façon amovible, le tube de rinçage (54, 56) dont il y a au moins un.

5. Urinoir selon la revendication 4, caractérisé par le fait que la pièce de raccordement (30) présente au moins une ouverture d'enfichage (58) pour une extrémité d'enfichage (60) du tube de rinçage (54, 56) qui a une section non ronde à laquelle correspond la section de l'ouverture d'enfichage (58) prévue dans la pièce de raccordement (30).

6. Urinoir selon la revendication 5, caractérisé par le fait que l'extrémité d'enfichage (60) du tube de rinçage (54, 56) peut se verrouiller axialement au moyen d'un couplage par crantage (62) dans l'ouverture d'enfichage (58) de la pièce de raccordement (30).

7. Urinoir selon la revendication 6, caractérisé par le fait que le couplage par crantage (62) est constitué d'une agrafe élastique de verrouillage (64) qui, en tant que composant homogène de la pièce de raccordement (30), est disposée à une certaine distance, mais coaxialement, devant l'ouverture d'enfichage (58) de la pièce de raccordement (30) pour le tube de rinçage (54, 56).

8. Urinoir selon l'une des revendications 4 à 7, caractérisé par le fait que la pièce de raccordement (30) a la forme d'un T et qu'elle présente une tubulure médiane (32) de raccordement de l'eau et deux tubulures latérales (50, 52) de sortie de l'eau, ouvertes, coaxialement, dans des directions opposées, pour le raccordement de, chacune, un tube de rinçage 54, 56).

9. Urinoir selon la revendication 8, caractérisé par le fait qu'un tronçon (76, 78) est chaque fois coudé sous un angle aigu à l'extrémité libre des tubes de rinçage (54, 56).

10. Urinoir selon l'une des revendications 4 à 9, caractérisé par le fait que des ouvertures de sortie (80, 82) à l'extrémité libre des tubes de rinçage (54, 56) sont chanfreinées en direction de la cuvette d'urinoir (12; 46).

11. Urinoir selon l'une des revendications 1 à 10, caractérisé par le fait que la tubulure médiane de raccordement (32) présente un filetage intérieur (34) dans lequel on peut, de l'extérieur, visser une douille filetée (36) à filetage extérieur (68), à travers l'ouverture de raccordement de l'eau (16; 42) de la cuvette d'urinoir (12; 46).

12. Urinoir selon l'une des revendications 1 à 11, caractérisé par le fait que des fentes de sortie (84, 86) pour l'eau de rinçage sont disposées aussi bien dans la cuvette d'urinoir (12; 46) que dans la pièce de raccordement (30).
